# FASCICULE DE BREVET EUROPEEN

(11) **EP 0 668 221 B1**
(45) Date de publication et mention de la délivrance du brevet: **10.06.1998**
(21) Numéro de dépôt: 95420042.4
(22) Date de dépôt: 21.02.1995
(51) Int. Cl.: B65D 77/20, B31D 1/02

(54) **Procédé pour la réalisation d'un joint scellable**
Verfahren zur Herstellung einer versiegelbaren Dichtung
Process for producing a sealed joint

(30) Priorité: 22.02.1994 FR 9402221
(43) Date de publication de la demande: 23.08.1995
(73) Titulaire: MANUFACTURE GENERALE DE JOINTS, F-69380 Chazay d'Azergues (FR)
(72) Inventeur: Delorme, Joseph, F-01600 Trevoux (FR)
(74) Mandataire: Laurent, Michel

(56) Documents cités:
- FR-A- 2 625 136
- GB-A- 2 218 682
- US-A- 4 328 057

## Description

L'invention concerne un procédé pour la réalisation d'un joint scellable, destiné à permettre l'obturation d'un récipient à fermeture par bouchon ou capsule. Elle concerne également les joints scellables obtenus par ce procédé.

De manière aujourd'hui traditionnelle, l'obturation de récipients par bouchon préalablement à leur première ouverture est effectuée au moyen d'un joint scellable, notamment thermiquement, et plus spécifiquement d'une part, par la coopération d'un opercule, mis en place sur tout le pourtour du rebord supérieur du col du récipient, scellant de la sorte le récipient vis à vis de l'extérieur, et d'autre part, par un support, généralement plus épais, inséré au fond du bouchon, celui-ci venant se visser ou se dipser à l'extrémité supérieure du col dudit récipient.

Le rôle de l'opercule est tout d'abord de conférer une inviolabilité au récipient avant sa première ouverture. En outre, il assure l'étanchéité primaire du récipient vis à vis de l'extérieur. De plus, il doit développer certaines propriétés de compatibilité avec le contenu qu'il est censé isoler de l'extérieur, et par exemple être de qualité alimentaire dès lors que le contenu est alimentaire.

Le support quant à lui est destiné à absorber les tolérances entre le fond de la capsule et/ou du bouchon et la partie supérieure du col du récipient, et en outre, d'assurer l'étanchéité secondaire, dès lors que l'opercule a été ouvert ou enlevé. Il est donc susceptible d'assurer une certaine compression avec effet mémoire pour justement permettre d'absorber ces tolérances.

De manière connue, et préalablement à la mise en place du joint au niveau de la capsule ou du bouchon, le support est temporairement solidarisé à l'opercule au moyen d'un adhésif à liaison temporaire. Un tel adhésif est bien connu pour cette application et est généralement constitué de colle, ou de cire microcristalline ou d'autres composés susceptibles de remplir la même fonction.

A ce jour, les joints scellables du type en question sont principalement de deux types. Le premier type est un joint dépourvu de languette de sorte que, l'opercule est difficilement arrachable ou enlevable après sa mise en place au niveau du bord supérieur du col du récipient.

Afin de pallier cet inconvénient, on a proposé de munir la totalité du joint, c'est à dire l'ensemble support et opercule, d'une languette. De fait et compte-tenu de l'épaisseur relative du support, on aboutit dans la plupart des cas à un positionnement incorrect du joint complet au fond du couvercle de la capsule, aboutissant en outre à une fermeture non étanche du récipient.

On a alors proposé de réaliser des joints constitués du support et de l'opercule, mais non solidarisés l'un à l'autre. De fait, on procède tout d'abord à la mise en place, par exemple par conduction thermique, de l'opercule au niveau du rebord supérieur du col du récipient. Puis, on positionne le support seul au fond de la capsule ou du bouchon. On procède donc ainsi en deux étapes distinctes, puisque support et opercule sont totalement indépendants l'un de l'autre. L'inconvénient majeur de cette technique repose d'une part, sur sa plus grande complexité de mise en oeuvre, et d'autre part, l'augmentation prohibitive des coûts de réalisation de l'operculage et du bouchage, nécessitant en effet la mise en place d'une machine supplémentaire sur la ligne de fonctionnement et partant, rédhibitoire pour une industrialisation efficace et rentable.

De fait, l'invention propose un type de joint scellable, dans lequel seul l'opercule est muni d'une languette d'arrachage. Elle propose également un procédé pour la réalisation d'un tel joint.

Ce procédé pour la réalisation d'un joint scellable pour l'obturation d'un récipient à fermeture par bouchon ou capsule consiste :
- tout d'abord, à réaliser une première bande, dite bande-support, destinée à permettre la réalisation d'une pluralité de supports de joint, lesdits supports étant destinés à être positionnés au fond de la capsule ou du bouchon ;
- puis à réaliser une seconde bande, dite bande-opercule, destinée à permettre la réalisation d'une pluralité d'opercules, destinés à être scellés sur le rebord supérieur du col du récipient ;
- puis à solidariser réversiblement la bande-support à la bande-opercule au moyen d'un adhésif à liaison temporaire.

Il se caractérise en ce que :
- l'ensemble ainsi obtenu est soumis à l'action d'un organe de découpe, destiné à prédécouper une pluralité de supports au seul sein de la bande-support selon la forme et les dimensions souhaitées du support de joint ;
- puis à faire subir à la bande ainsi obtenue munie de ses prédécoupes un échenillage, destiné à ôter de ladite bande-support le pourtour des supports, pourtour constitué par le reste de la bande constitutive du support entourant les prédécoupes ;
- et enfin à soumettre la bande échenillée ainsi obtenue à l'action d'un organe de découpe destiné à individualiser les joints proprement dits, par découpe de la bande-opercule, sensiblement à l'aplomb des pré-découpes du support, selon les dimensions desdites prédécoupes du support au ménagement près pour chacun des joints d'un prolongement, destiné à faire office de languette de préhension et d'arrachage dudit opercule, lorsque ce dernier est mis en place au niveau du col du récipient.

En d'autres termes, l'invention consiste à partir d'une bande assemblée susceptible de constituer la base de joints scellables, de faire tout d'abord subir une prédécoupe au niveau de la seule bande support, correspondant à la forme des joints ultérieurs, puis à enlever, suite à cette prédécoupe le "squelette", c'est à dire l'ensemble des chutes de la bande constitutive du support, de telle sorte à obtenir une bande échenillée constituée par une bande sensiblement rectangulaire correspondant à la bande au sein de laquelle sont réalisés les seuls opercules, au niveau de laquelle apparaîssent les supports futurs des joints selon leur forme définitive, puis à procéder à la découpe de l'ensemble, à l'aplomb desdits joints, selon la forme souhaitée des opercules, c'est à dire, en munissant ceux-ci d'une languette.

De la sorte, ce procédé relativement simple à mettre en oeuvre, sans nécessiter d'opération supplémentaire, permet d'obtenir des joints dont seul l'opercule est muni d'une languette, ce que l'on ne savait faire jusqu'alors.

Avantageusement et en pratique, le positionnement de la bande échenillée au niveau de l'organe de découpe s'effectue après centrage préalable des supports prédécoupés au niveau de l'organe de découpe, ce centrage étant avantageusement effectué au moyen d'une cellule se calant, par exemple sur l'épaisseur du support par rapport à la bande au sein de laquelle sont réalisés les seuls opercules, ce calage s'effectuant avantageusement au niveau des zones inter-supports de la bande échenillée. Ce calage peut également s'effectuer par rapport à l'aspect de surface du support prédécoupé, ou encore au niveau d'un repère ménagé sur la bande-opercule à cet effet.

L'invention concerne également un joint scellable pour l'obturation d'un récipient à fermeture par bouchon ou capsule, comprenant un support destiné à être positionné au fond du bouchon ou de la capsule et un opercule, temporairement solidarisé au support préalablement à sa mise en place au sein du bouchon, et à l'operculage de récipient. Il se caractérise en ce que l'opercule comporte un prolongement destiné à constituer la languette d'arrachage de l'opercule lors de la première ouverture du récipient.

De la sorte, les joints ainsi réalisés, scellables et avantageusement thermo-scellables, peuvent être utilisés pour de nombreuses applications, notamment dans les domaines alimentaire, cosmétique, chimique, pharmaceutique, etc., selon une mise en oeuvre aisée, tout en préservant les conditions d'inviolabilité requises, facilitées en outre par un arrachage aisé de l'opercule.

La manière dont l'invention peut être réalisée et les avantages qui en découlent ressortiront mieux de l'exemple de réalisation qui suit donné à titre indicatif et non limitatif à l'appui des figures annexées.

La figure 1 est une représentation schématique en plan d'un joint conforme à l'invention.

La figure 2 est une vue en coupe transversale de la figure 1.

La figure 3 est une représentation schématique d'une bande du matériau constitutif du joint obtenu après assemblage par adhésif à liaison temporaire du support à l'opercule, dont la figure 4 est une vue en coupe transversale.

La figure 5 est une vue analogue à la figure 3 après pré-découpe, dont la figure 6 est une vue en coupe transversale.

La figure 7 est une vue analogue aux figures 3 et 5 après échenillage, dont la figure 8 est une vue en coupe.

La figure 9 est une représentation de la bande après découpe définitive de l'opercule, dont la figure 2 est une représentation transversale en coupe.

La figure 10 est une représentation schématique d'une installation susceptible de réaliser l'échenillage de la bande conformément à l'invention.

On a représenté sur la figure 1 un joint scellable, notamment thermo-scellable conformément à l'invention. Selon une caractéristique avantageuse, le joint portant la référence générale (1) sur la figure 1 est thermoscellable par induction, c'est à dire qu'il comporte au moins un film réalisé en un matériau diélectrique, susceptible de transformer des ondes haute fréquence en énergie thermique, afin de permettre l'élévation de température d'un film thermo-plastique qui lui est associé, pour permettre son ramolissement et son scellage sur le bord supérieur du col d'un récipient.

Un tel joint (1) est en effet destiné à permettre l'obturation et l'étanchéité d'un récipient, dont la fermeture est obtenue au moyen d'une capsule ou bouchon, elle-même vissée ou clipsée au niveau du col dudit récipient.

Un tel joint scellable est fondamentalement constitué de deux parties, à savoir respectivement un support (5) et un opercule (2), l'ensemble support/opercule étant solidarisé temporairement au moyen d'un adhésif à liaison temporaire (6) (voir figure 2).

Le support (5) est destiné à être inséré, notamment en force, au fond de la capsule de bouchage. Comme déjà dit, il a un rôle d'absorption des tolérances entre le fond de la capsule d'une part et la partie supérieure du col du récipient d'autre part, et, est également destiné à assurer une étanchéité secondaire vis à vis de l'extérieur, lorsque l'opercule a été enlevé, c'est à dire après la première utilisation ou première ouverture dudit récipient.

Ce support, d'une épaisseur typique compris entre 0,5 et 4 mm, peut être réalisé en polyéthylène expansé ou en un autre matériau compressible avec mémoire de reprise, éventuellement muni sur ses deux faces d'un film de polypropylène ou autre, afin de lui conférer une certaine rigidité. Il peut également être réalisé en carton, voire en carton additionné de mousse plastique, ou encore être réalisé en polystyrène, les exemples ainsi indiqués n'étant nullement limitatifs mais purement exemplatifs.

L'opercule comporte fondamentalement selon l'invention une languette (4) le prolongeant, destinée à permettre l'arrachage dudit opercule lors de la première utilisation du récipient au niveau duquel il est scellé. Cet opercule, qui est donc scellé et notamment thermoscellé sur le bord supérieur du col du récipient, est destiné en premier lieu à assurer l'inviolabilité du contenu du récipient. En outre, de par son scellement, il assure également une étanchéité primaire aussi longtemps que ledit récipient n'a pas été ouvert pour la première fois.

Cet opercule doit en outre être compatible, soit avec le contenu du récipient, notamment lorsque celui-ci est alimentaire, soit avec le récipient lui-même, selon que celui-ci est réalisé en verre, ou en matière plastique.

De plus, si l'on souhaite que ce joint soit thermo-scellable par induction, il comprend également un film réalisé en un matériau diélectrique destiné à transformer les ondes haute fréquence (typiquement 20 kilohertz) qu'il reçoit en énergie thermique, destinée à ramollir le film réalisé en matière plastique, positionné sur sa face en regard du récipient afin de permettre le scellement. Typiquement, on utilise généralement un film en aluminium, dont l'épaisseur est par exemple comprise entre 20 et 50 micromètres.

Dans d'autres applications, dans lequel le joint n'est pas thermo-scellable, on positionne de manière connue soit directement sur le pourtour du bord du col du récipient, soit sur la face de l'opercule destinée à venir s'appliquer sur ledit col, au niveau de la zone de contact, un adhésif destiné à permettre le scellage.

Enfin, le support (5) et l'opercule (2) sont solidarisés temporairement entre eux notamment soit au moyen d'un film, d'un grillage ou de points d'adhésif à liaison temporaire (6), tel que notamment de la colle naturelle ou synthétique, soit au moyen de cire micro-cristalline positionnée avantageusement ponctuellement selon une multitude de points, à peu près uniformément répartis. Cette cire micro-cristalline est avantageusement absorbée lors du thermo-scellage dans un film mince de papier ou de carton respectivement associé soit au support (5) soit à l'opercule (2), compte tenu de sa liquéfaction.

Il va être maintenant décrit le procédé de réalisation d'un tel joint selon l'invention.

Une bande d'un matériau destiné à constituer le support est d'abord réalisée, par exemple par extrusion du polyéthylène basse densité, suivie d'une expansion de celui-ci et contrecollage de deux films de polypropylène, ladite bande étant ensuite stockée sous la forme d'une bobine.

Parallèlement, une bande d'un matériau destiné à constituer l'opercule est réalisée par assemblage d'un film thermo-plastique destiné à permettre le scellage ultérieur, éventuellement associée à un film d'aluminium (9) voire, une feuille de papier de carton supplémentaire, destinée à absorber l'adhésif de liaison temporaire lors du thermo-scellage. Dans certaines applications particulières, notamment alimentaires, le complexe constitutif de l'opercule peut également comprendre un film de papier sulfurisé ou équivalent. Cette bande est également avantageusement stockée sous forme de bobine.

Ces deux bobines sont acheminées au niveau d'une installation en soi connue, destinée à permettre la solidarisation réversible et temporaire des deux bandes. Préalablement à leur assemblage, les deux bandes sont découpées selon une même largeur, dans un souci de minimiser les pertes en chutes, afin de les adapter aux formats de travail des outils de coupe mis en oeuvre dans la suite du procédé. De fait, les bandes ainsi découpées sont susceptibles de pouvoir contenir un ou plusieurs joints en largeur, en fonction de leurs dimensions.

La solidarisation des deux bandes s'effectue au moyen d'un adhésif à liaison temporaire, typiquement de la colle ou de la cire micro-cristalline, celle-ci étant positionnée sur la bande-support et/ou la bande-opercule, les deux bandes étant ensuite assemblées par calandrage, le film thermoplastique de scellage ménagé sur l'une des faces de la bande-opercule étant dirigé vers l'extérieur.

On obtient de la sorte une bande (7) représentée sur la figure 3 et en coupe sur la figure 4. Cette bande (7) est alors acheminée au niveau d'un outil de découpe, typiquement constitué par un emporte-pièce, destiné à effectuer des prédécoupes (8) (voir figure 5), correspondant à la forme et à la dimension du support (5) du joint définitif. Ces prédécoupes (8), ainsi qu'on peut l'observer sur la figure 6, se limitent au seul support et n'affectent pas la bande-opercule (9), que l'outil de découpe vient affleurer.

La bande (7) ainsi réalisée et munie de ces prédécoupes (8) est acheminée au niveau d'une installation (16) dite d'échenillage, et matérialisée sur la figure 10, destinée à permettre d'ôter de ladite bande le "squelette" (12) c'est à dire le pourtour des supports (5) définis par les prédécoupes (8), de telle sorte à obtenir une bande échenillée (11) représentée sur la figure 7.

Cette installation (16) comprend tout d'abord un premier rouleau au niveau duquel est montée la bande (7) munie de ses prédécoupes (8), puis un second rouleau (15) au niveau duquel est enroulé le squelette (12), et enfin un troisième rouleau (14) au niveau duquel est enroulée la bande échenillée (11), la position matérialisée par la lettre A correspondant à la position idéale d'enlèvement du pourtour ou squelette (12), la position matérialisée par la lettre B étant la position limite d'enlèvement dudit squelette, au dela de laquelle l'enlèvement dudit squelette ne s'effectue plus dans de bonne conditions.

L'amorçage de l'échenillage, c'est à dire de l'enlèvement du squelette (12) s'effectue manuellement, puis, une fois le rouleau (15) amorcé, il s'effectue en automatique, le réglage des vitesses et des tensions étant bien entendu, programmable.

De la sorte, on obtient (voir figure 8), une base (9) constituée par la bande-opercule, sur laquelle sont positionnés, à intervalle régulier, les supports (5) déjà en forme.

La bande (11) ainsi échenillée est acheminée alors au niveau d'un autre organe de découpe, typiquement du type poinçon-matrice, ou un autre emporte-pièce, destiné à réaliser, à l'aplomb des supports (5) la découpe de la seule bande-opercule (9), c'est à dire correspondant sensiblement à la même forme et dimension que les supports (5) mais comportant en outre la découpe de la languette (4), et ce dans le prolongement de l'opercule lui-même.

Cette découpe s'effectue après centrage préalable de l'organe de découpe au niveau des supports (5) déjà découpés, par exemple au moyen d'une cellule photo-électrique détectant la variation d'épaisseur dans la zone inter-support par rapport à la bande (9).

La découpe de la forme de l'opercule peut légèrement excéder la dimension du support, matérialisant ainsi une couronne (3) coplainaire à l'opercule (2) proprement dit, pouvant en outre éventuellement faciliter l'opération de scellement. Cependant, elle peut correspondre à la dimension du support.

Dans certains cas, le joint est directement mis en place au niveau de la capsule lors de sa découpe, l'organe de découpe étant dans ce cas muni d'un piston, assurant le positionnement du joint réalisé au fond de ladite capsule.

On obtient donc ainsi directement un joint du type décrit dans les figures 1 et 2 de manière rapide et automatique, sans nécessiter une mise en oeuvre particulièrement lourde.

Parallèlement, le joint obtenu s'avère de mise en place plus aisée, puisqu'aucune languette n'a à être positionnée au fond de la capsule de bouchage, et permet en outre un arrachage de l'opercule également beaucoup plus facile.

## Revendications

1. Procédé pour la réalisation d'un joint scellable pour l'obturation d'un récipient à fermeture par bouchon ou capsule, consistant :
- tout d'abord, à réaliser une première bande, dite bande-support, destinée à permettre la réalisation d'une pluralité de supports (5) de joint, lesdits supports étant eux-mêmes destinés à être positionnés au fond de la capsule ou du bouchon ;
- puis à réaliser une seconde bande, dite bande-opercule (9), destinée à permettre la réalisation d'une pluralité d'opercules (2), destinés à être scellés sur le rebord supérieur du col du récipient ;
- puis à solidariser réversiblement ces deux bandes au moyen d'un adhésif (6) à liaison temporaire,
***caractérisé*** en ce que :
- l'ensemble ainsi obtenu est soumis à l'action d'un organe de découpe, destiné à prédécouper une pluralité de supports (5) au seul sein de la bande-support selon la forme et les dimensions souhaitées du support de joint ;
- puis à faire subir à la bande ainsi obtenue munie de ses prédécoupes (8) un échenillage, destiné à ôter de ladite bande-support le pourtour (12) des supports, pourtour constitué par le reste de la bande-support constitutive entourant les prédécoupes (8) définissant les supports ultérieurs ;
- et enfin à soumettre la bande échenillée (11) ainsi obtenue à l'action d'un organe de découpe, destiné à individualiser les joints proprement dits, par découpe de la bande-opercule (9), sensiblement à l'aplomb des prédécoupes du support, selon les dimensions desdites prédécoupes du support au ménagement près pour chacun des joints d'un prolongement (4), destiné à faire office de languette de préhension et d'arrachage dudit opercule, lorsque ce dernier est mis en place au niveau du col du récipient.

2. Procédé pour la réalisation d'un joint scellable selon la revendication 1, ***caractérisé*** en ce que le positionnement de la bande échenillée (11) au niveau de l'organe de découpe s'effectue après centrage préalable des supports prédécoupés au niveau dudit organe de découpe.

3. Procédé pour la réalisation d'un joint scellable selon la revendication 2, ***caractérisé*** en ce que le centrage est effectué au moyen d'une cellule se calant sur l'épaisseur du support prédécoupé (5) par rapport à la bande-opercule (9), ce calage s'effectuant avantageusement au niveau des zones inter-supports de la bande échenillée.

4. Procédé pour la réalisation d'un joint scellable selon la revendication 2, ***caractérisé*** en ce que le centrage est effectué au moyen d'une cellule se calant sur l'aspect de surface du joint, ou sur un repère ménagé à cet effet sur la bande-opercule (9).

5. Joint scellable pour l'obturation d'un récipient à fermeture par bouchon ou capsule, comprenant un support (5) destiné à être positionné au fond du bouchon ou de la capsule et un opercule (2), temporairement solidarisé au support préalablement à sa mise en place au sein du bouchon, et à l'operculage du récipient, ***caractérisé*** en ce que seulement l'opercule (2) comporte un prolongement (4) destiné à constituer une languette d'arrachage de l'opercule lors de la première ouverture du récipient.

6. Joint scellable selon la revendication 5, ***caractérisé*** en ce qu'il est thermoscellable.

7. Joint scellable selon la revendication 6, ***caractérisé*** en ce qu'il est thermoscellable par induction, et qu'il comprend pour ce faire un film réalisé en un matériau diélectrique, et notamment en aluminium.

## Claims

1. Method for producing a sealable gasket for sealing a container that is to be closed, by a stopper or cap, consisting:
- first of all, in producing a first strip, called a backing strip, intended to allow a number of gasket backings (5) to be produced, the said backings themselves being intended to be positioned at the closed end of the cap or of the stopper;
- then in producing a second strip called a film strip (9), intended to allow a number of films (2) to be produced, these being intended to be sealed to the upper edge of the neck of the container;
- then in reversibly securing these two strips together using an adhesive (6) that forms a temporary bond,
characterized in that:
- the assembly thus obtained is subjected to the action of a cutting-out member intended to precut a number of backings (5) exclusively within the backing strip, with the shape and size desired for the gasket backing;
- then in subjecting the strip thus obtained, with its precuts (8) to a cleaning-up operation intended to remove from the said backing strip the material around the edges (12) of the backings, which edging material consists of the leftovers of the constituent backing strip surrounding the precuts (8) defining what will be the backings;
- and finally in subjecting the cleaned-up strip (11) thus obtained to the action of a cutting-out member intended to individualize the actual gaskets by cutting out the film strip (6) more or less vertically in line with the precuts in the backing, to the size of the said precuts in the backing, the only difference being that for each of the gaskets there is an extension (4) intended to act as a tab that can be gripped for tearing the said film, when the latter is in place on the neck of the container.

2. Method for producing a sealable gasket according to Claim 1, characterized in that the cleaned-up strip (11) is positioned at the cutting-out member after the precut backings have already been centred at the said cutting-out member.

3. Method for producing a sealable gasket according to Claim 2, characterized in that centring is carried out using a cell which looks at the thickness of the precut backing (5) compared with the film strip (9), this looking advantageously taking place at the regions between backings on the cleaned-up strip.

4. Method for producing a sealable gasket according to Claim 2, characterized in that centring takes place using a cell looking at the surface appearance of the gasket, or at a mark formed for this purpose on the film strip (9).

5. Sealable gasket for sealing a container that is to be closed, by a stopper or cap, comprising a backing (5) intended to be positioned in the closed end of the stopper or of the cap and a film (2) secured temporarily to the backing prior to its placement in the cap, and to the sealing of the container, characterized in that only the film (2) has an extension (4) intended to constitute a tab for tearing off the film when the container is opened for the first time.

6. Sealable gasket according to Claim 5, characterized in that it can be sealed by the action of heat.

7. Sealable gasket according to Claim 6, characterized in that it can be heat-sealed by induction, and that for this to be possible it comprises a film made of a dielectric material, and especially made of aluminium.

## Patentansprüche

1. Verfahren zur Herstellung einer versiegelbaren Dichtung zum Verschließen eines mit einem Stopfen oder einer Kapsel zu schließenden Behälters, welches folgende Schritte umfaßt:
- zunächst das Herstellen eines ersten Streifens, Stütz-Streifen genannt, der zur Ermöglichung der Herstellung einer Vielzahl von Stützkörpern (5) der Dichtungen vorgesehen ist, wobei die genannten Stützkörper selbst zum Anbringen am Boden der Kapsel oder des Stopfens vorgesehen sind;
- weiterhin das Herstellen eines zweiten Streifens, Abdeckungs-Streifen (9) genannt, der zur Ermöglichung der Herstellung einer Vielzahl von Abdeckungen (2) vorgesehen ist, welche zum Versiegeln des oberen Randes des Behälterhalses vorgesehen sind;
- weiterhin das lösbare Verbinden dieser beiden Streifen mittels eines temporär bindenden Haftmittels (6);
dadurch gekennzeichnet, daß:
- die so erhaltene Anordnung mit einem Zuschneidemittel bearbeitet wird, das dazu vorgesehen ist, eine Vielzahl von Stützkörpern (5) allein aus dem Material des Stütz-Streifens in der gewünschten Form und den Abmessungen der Stützkörper der Dichtungen vorzuschneiden;
- weiterhin der so erhaltene, mit seinen Vorschnitten (8) versehene Streifen einem Abziehen unterzogen wird, wobei von dem genannten Stütz-Streifen der Außenrand (12) der Stützkörper entfernt wird, wobei der Außenrand aus dem Rest des die Stützkörper bildenden Streifens besteht, der die Vorschnitte (8), welche die späteren Stützkörper bilden, umgibt;
- und schließlich der so erhaltene abgezogene Streifen (11) mit einem Zuschneidemittel bearbeitet wird, zum Vereinzeln der eigentlichen Dichtungen durch Zuschneiden des Abdeckungs-Streifens (9) im wesentlichen rechtwinklig zu den Vorschnitten der Stützkörper, entsprechend den Abmessungen der genannten Vorschnitte der Stützkörper, abgesehen vom Ausbilden einer Verlängerung (4) an jeder der Dichtungen, welche als Greif- und Abzieh-Zunge der genannten Abdeckung dient, wenn diese am Behälterhals angebracht ist.

2. Verfahren zur Herstellung einer versiegelbaren Dichtung nach Anspruch 1, **dadurch gekennzeichnet**, daß die Positionierung des abgezogenen Streifens (11) im Bereich des Zuschneidemittels nach vorherigem Zentrieren der vorgeschnittenen Stützkörper im Bereich des Zuschneidemittels durchgeführt wird.

3. Verfahren Zur Herstellung einer versiegelbaren Dichtung nach Anspruch 2, **dadurch gekennzeichnet**, daß das Zentrieren mittels einer Zelle erfolgt, die sich an der Dicke des vorgeschnittenen Stützkörpers (5) im Vergleich zu dem Abdeckungs-Streifen (9) ausrichtet, wobei dieses Ausrichten vorteilhafterweise in den zwischen den Stützkörpern liegenden Bereichen des abgezogenen Streifens erfolgt.

4. Verfahren zur Herstellung einer versiegelbaren Dichtung nach Anspruch 2, **dadurch gekennzeichnet**, daß das Zentrieren mittels einer Zelle erfolgt, die sich auf das Aussehen der Oberfläche des vorgeschnittenen Stützkörpers oder auf eine zu diesem Zweck an dem Abdeckungs-Streifen (9) angebrachten Markierung ausrichtet.

5. Versiegelbare Dichtung zum Verschließen eines mit einem Stopfen oder einer Kapsel zu schließenden Behälters, welche einen Stützkörper (5) umfaßt, der zum Anbringen am Boden des Stopfens oder der Kapsel vorgesehen ist, und welche eine Abdeckung (2) umfaßt, die vorübergehend mit dem Stützkörper vor dessen Anbringen innerhalb des Stopfens und vor dem Abdecken des Behälters verbunden ist, **dadurch gekennzeichnet**, daß allein die Abdeckung (2) eine Verlängerung (4) aufweist, welche dazu vorgesehen ist, die Zunge zum Abziehen der Abdeckung beim ersten Öffnen des Behälters zu bilden.

6. Versiegelbare Dichtung nach Anspruch 5, **dadurch gekennzeichnet**, daß sie heißversiegelbar ist.

7. Versiegelbare Dichtung nach Anspruch 6, **dadurch gekennzeichnet**, daß sie durch Induktion heißversiegelbar ist und daß sie zu diesem Zweck einen Film umfaßt, der aus einem dielektrischen Material, insbesondere aus Aluminium, hergestellt ist.
